# EUROPÄISCHE PATENTSCHRIFT

(11) **EP 1 165 869 B1**
(45) Veröffentlichungstag und Bekanntmachung des Hinweises auf die Patenterteilung: **26.11.2008**
(21) Anmeldenummer: 99973810.7
(22) Anmeldetag: 11.10.1999
(51) Int. Cl.: D03C 19/00

(54) **VERFAHREN ZUR HERSTELLUNG FARBIG GEMUSTERTER TEXTILER FLÄCHENGEBILDE, SYSTEM ZUR DURCHFÜHRUNG DES VERFAHRENS UND TEXTILES FLÄCHENGEBILDE HERGESTELLT NACH DEM VERFAHREN**
METHOD FOR PRODUCING COLOURFULLY PATTERNED TEXTILE FLAT MATERIALS, SYSTEM FOR CARRYING OUT SAID METHOD AND TEXTILE FLAT MATERIAL PRODUCED BY SAID METHOD
PROCEDE PERMETTANT DE FABRIQUER DES ARTICLES TEXTILES PLATS A DESSINS COLORES, SYSTEME PERMETTANT DE METTRE EN OEUVRE LEDIT PROCEDE ET ARTICLE TEXTILE PLAT AINSI FABRIQUE

(30) Priorität: 06.04.1999 WO PCT/CH99/00140
(43) Veröffentlichungstag der Anmeldung: 02.01.2002
(73) Patentinhaber: Brevitex Etablissement pour l'exploitation de brevets textiles, 9490 Vaduz (LI)
(72) Erfinder: SPEICH, Francisco, CH-5073 Gipf-Oberfrick (CH)
(74) Vertreter: Schmauder, Klaus Dieter
(86) Internationale Anmeldenummer: PCT/CH1999/000480
(87) Internationale Veröffentlichungsnummer: WO 2000/060151

(56) Entgegenhaltungen:
- WO-A-98/29588
- DE-A- 4 438 535

## Beschreibung

Die Erfindung betrifft ein Verfahren zur Herstellung farbig gemusterter textiler Flächengebilde gemäss dem Oberbegriff des Anspruches 1.

Zur Herstellung von Gewebe in der Gewebetechnik mit einem Paar von Kettfäden und einer Mehrzahl von Schussfäden ist ein Verfahren bekannt, bei dem zuerst ein Grundschuss und nachfolgend ein oder mehrere Stickschüsse mit unterschiedlichen Farben in einer wählbaren Reihenfolge in eine Stickschusslinie, d.h. bei abgeschalteter Vorrichtung für den Warenabzug in das Webfach eingetragen und durch einen Kettfaden abgebunden werden. Für die Auslegung der Webmaschine bedeutet dies, dass die Vorrichtung für den Warenabzug zur Eintragung des bzw. der Stickschüsse abgeschaltet werden muss, so dass das hierfür erforderliche Schaltgetriebe einer hohen dynamischen Beanspruchung unterliegt und eine elektronisch gesteuerte Vorrichtung, z.B. mit einem Servomotor den Anforderungen nicht genügt und dass Schussfadenspulen entsprechend der Anzahl von im Gewebe vorgesehenen Farben an der Webmaschine bereitgestellt werden müssen. Neben den technischen Aufwand und der hohen Anzahl von Schussspulen mit Garnen unterschiedlicher Farbe erweist sich die Begrenzung der Drehzahl der Webmaschine als nachteilig.

Um die Anzahl von Schussfäden zu verringern, ist zur Herstellung derartiger Gewebe ein weiteres Verfahren bekannt geworden, bei dem z.B. ein Grundschuss F und drei Stickschüsse mit den Farben blau, grün und rot ebenfalls in eine Stickschusslinie eingetragen und durch einen Kettfaden abgebunden werden und eine Farbzelle bilden (Fig. 1). Es wird darauf hingewiesen, dass die Anzahl der Stickschüsse nicht begrenzt ist. Hierbei werden die Stickschüsse bei abgeschalteter Vorrichtung für den Warenabzug eingetragen. Dieses Verfahren hat den Nachteil, dass das Gewebe voluminös wird. Für die Webmaschine ergeben sich ebenfalls die vorstehend genannten Nachteile.

Die vorstehend erwähnten Verfahren haben zudem den gemeinsamen Nachteil, dass je nach dem Gewebemuster Schussfäden auf der Rückseite des Gewebes flottieren, wobei im Regelfall die Länge der flottierenden Schussfäden mit Anzahl der farbigen Schussfäden grösser wird.

Werden mit den bekannten Verfahren aus einer Breitbahn Etikettenbäder hergestellt, so müssen zur Kantenbildung eine hohe Anzahl von Schussfäden und eine dementsprechend grosse Fadenmasse durchtrennt werden. Dies hat die Nachteile, dass am Rand der Etiketten eine hohe und dicke Braue mit unterschiedlicher Farbmischung erzeugt wird und eine höhere Schneidleistung erforderlich ist.

Aus der DE-A 44 38 535 ist ein Verfahren zum Jaquardweben eines farbigen Stoffes bekannt. Bei diesem Verfahren handelt es sich eine Verwendung des aus der Drucktechnik bekannten Rasterverfahrens mit einem Zurückführen der Farben der Vorlage auf die Grundfarben. Die zu webende Darstellung wird in Rasterpunkte der Farben Gelb, Rot und Blau sowie in Schwarz und Weiss zerlegt und der Stoff aus webbaren Punkten dieser Farben und Helligkeit gewebt.

Es hat sich gezeigt, dass beim Weben mit Schussfäden in den Farben Gelb, Rot und Blau keine Farbmischung wie beim Farbdruck erzielt werden kann und zudem die Anzahl der Farben begrenzt ist. Beim Farbdruck werden die Farben nacheinander gedruckt während beim Weben Farbzellen durch die Schussfäden und die Bindung gebildet werden.

Hier will die Erfindung Abhilfe schaffen. Die Erfindung, wie sie in den Ansprüchen gekennzeichnet ist löst die Aufgabe ein Verfahren zur Herstellung von farbig gemusterten textilen Flächengebilden zu verbessern.

Bei dem erfindungsgemässen Verfahren wird die Gewebetechnik mit Kettfäden und mindestens vier Schussfäden angewendet. Es werden Schussfäden in den Grundfarben rot, blau und gelb und einer zusätzlichen Farbe, insbesondere grün verwendet. Es wird eine Farbzelle gebildet, in dem vier Schussfäden in den elementaren Farbe rot, grün, blau und gelb in einer bestimmten, gleichbleibenden Reihenfolge eingetragen und durch einem der Kettfäden gebunden werden. Je nach Auswahl der Kettfäden bezüglich der Farbe und je nach Bindung der Schussfäden durch den Kettfaden wird in der Zelle ein Farbeindruck erzeugt. Die Eintragung von vier Schussfäden mit den unterschiedlichen Farben in der gleichbleibenden Reihenfolge bedeutet für die Webmaschine eine vorteilhafte und bedeutende Vereinfachung, derart, dass einerseits lediglich vier Schussfadenkonen erforderlich sind und andererseits eine Abschaltung der Vorrichtung für den Warenabzug entfällt, so dass die Webmaschine mit einer hohen Drehzahl, z.B. 2000 UpM betrieben werden kann. Durch die jeweilige Bindung der Schussfäden wird in der Farbzelle ein bestimmter Farbeindruck erzeugt. Die Farbintensität wird durch die Kombination der Flottungslänge des Schussfadens über den Kettfaden und der jeweiligen Farbe des Kettfadens bestimmt, die zur Schaufläche gelangen. In Kombination mit einem Kettfaden bestimmter Farbe können Zelle mit vierzehn Farben erzeugt werden. Es ist von Vorteil, wenn pro Zelle zwei Kettfäden unterschiedlicher Farbe und eine Schussfadenflottung bis zu sieben Zellen angewendet werden, weil dadurch ein textiles Flächengebilde mit bis zu hundertsechsundneunzig Farbeindrücke erzeugt werden kann. Die Farbeindrücke werden mit einem Code versehen und in einer Farbskala abgelegt, so dass der Anwender in vorteilhafter und einfacher Weise den gewünschten Farbeindruck ohne bindungstechnische Manipulationen auswählen kann. Die Anzahl Farbeindrücke kann erhöht werden, indem eine höhere Schussfadenzahl zur Anwendung gelangt. Während der eine Kettfaden entsprechend den zu erzeugenden Farbeindruck die Schussfäden bindet, können andere Kettfäden auf der Rückseite des Gewebes gebunden werden. Dies hat den Vorteil, dass die Flottung der Schussfäden eliminiert wird.

Nachfolgend wird die Erfindung anhand der beiliegenden Zeichnungen erläutert.

Es zeigen:
- Fig.1: Einen Querschnitt durch ein nach einem bekannten Verfahren hergestelltes Gewebe;
- Fig.2: eine Legende der in den nachfolgenden Figuren verwendeten Symbole;
- Fig.3: eine schematische Darstellung der Bindung einer aus Schussfäden mit vier Farben gegildeten Farbzelle mit einem hellroten Farbeindruck;
- Fig.3a: eine schematische Darstellung der Bindung einer aus Schussfäden mit sechs Farben gebildeten Farbzelle mit einem hellroten Farbeindruck;
- Fig.4: einen Schnitt entlang der Kettlinie der Zelle nach Fig.3;
- Fig.5: eine schematische Darstellung der Bindung einer Farbzelle mit einem dunkelroten Farbeindruck;
- Fig.5a: eine schematische Darstellung der Bindung einer aus Schussfäden mit sechs Farben gebildeten Farbzelle mit einem dunkelroten Farbeindruck;
- Fig.6: einen Schnitt entlang der Kettlinie der Zelle nach Fig.5;
- Fig.7: eine Darstellung des kleinsten Bindungsrapport für eine aus Schussfäden mit vier Farben gebildeten Farbzelle mit einem hellroten Farbeindruck;
- Fig.7a: eine Darstellung des kleinsten Bindungsrapport für eine aus Schussfäden mit sechs Farben gebildeten Farbzelle mit einem hellroten Farbeindruck;
- Fig.8: ein Bindungsrapport für eine aus Schussfäden mit vier Farben gebildeten Farbzelle mit einem hellroten Farbeindruck und mit einem dunkelroten Farbeindruck;
- Fig.8a: ein Bindungsrapport für eine aus Schussfäden mit sechs Farben gebildeten Farbzelle mit einem hellroten Farbeindruck und mit einem dunkelroten Farbeindruck;
- Fig.9: eine Ansicht auf die Vorderseite eines Gewebeabschnittes;
- Fig.10: Schnitte entlang einer Kettfadenlinie mit unterschiedlichen Abbindungen der Schussfäden;
- Fig.11a/b: eine codierte Farbskala der mit Schussfäden in vier Farben erzeugbaren Farben;
- Fig.12a/b: eine codierte Farbskala der mit Schussfäden in sechs Farben erzeugbaren Farben;
- Fig.13: eine Liste der Farbeindrücke der mit Schussfäden in vier Farben erzeugbaren Farben und
- Fig.14: eine Liste der Farbeindrücke der mit Schussfäden in sechs Farben erzeugbaren Farben.

Wie die Fig. 2 zeigt werden folgende Symbole bzw. Synonyme zur Kennzeichnung der Kettfäden und Schussfäden verwendet. Für einen weissen Kettfaden wird das Symbol W und eine abgegrenzte weisse Fläche und für einen schwarzen Kettfaden wird das Symbol BL und eine abgegrenzte schattierte Fläche verwendet. Für einen roten Schussfaden wird das Symbol R und eine gekreuzte Schraffierung, für einen grünen Schussfaden wird das Symbol G und eine nach links geneigte Schraffierung, für einen blauen Schussfaden wird das Symbol B und eine und eine nach rechts geneigte Schraffierung, für einen gelben Schussfaden das Symbol Y und eine senkrechte Schraffierung für einen schwarzen Schussfaden das Symbol BL und eine waagerechte Schraffierung und für einen weissen Schussfaden das Symbol W und eine Schraffierung mit Kreisen verwendet. In den Figuren verlaufen die Kettfäden in vertikaler und die Schussfäden in horizontaler Richtung bzw. lotrecht zum Figurenblatt.

Es wird auf die Figuren 3 bis 6 Bezug genommen. In diesen Figuren ist eine Kettlinie mit einem schwarzen oder weissen Kettfaden sowie vier Schussfäden dargestellt.

Mit dem hier in Rede stehenden Verfahren wird bei tief liegenden Kettfäden ein roter Schussfaden R eingetragen, anschliessend wird der weisse Kettfaden in das Hochfach gehoben und nachfolgend werden ein grüner G, ein blauer B und ein gelber Y Schussfaden eingetragen, so dass zusammen mit dem weissen Kettfaden eine konstante Zelle gebildet wird, wobei der weisse Kettfaden den grünen, den blauen und den gelben Schussfaden abdeckt und diese bindet (Fig. 3 und 4). Erfolgt eine Abbindung mit dem Kettfaden wird eine Farbzelle mit einem Farbeindruck gebildet, der durch die frei liegenden roten Schussfaden und den weissen Kettfaden erzeugt wird und auf der Schauseite hellrot erscheint. Wie die Figuren 5 und 6 zeigen, ist bei diesen Verfahren ebenfalls vorgesehen einen roten Schussfaden R bei tief liegenden Kettfäden einzutragen, anschliessend den schwarzen Kettfaden in das Hochfach zu heben und nachfolgend einen grünen G, einen blauen B und einen gelben Y Schussfaden einzutragen, so dass zusammen mit dem schwarzen Kettfaden eine konstante Zelle gebildet wird, wobei der schwarze Kettfaden über den grünen, den blauen und den gelben Schussfaden flottiert und diese abdeckt. Erfolgt eine Abbindung mit dem Kettfaden wird eine Farbzelle mit einem Farbeindruck gebildet, der durch den frei liegenden roten Schussfaden und den schwarzen Kettfaden erzeugt wird und auf der Schauseite dunkelrot erscheint.

Das Verfahren wird auf der Grundlage von Bindungsrapporten durchgeführt. Die Fig. 7 zeigt ein Beispiel eines kleinsten Bindungsrapports mit einer Flottungslänge des Schussfadens über einen Kettfaden, welcher dem Taffet entspricht. Der kleinste Bindungsrapport umfasst zwei in Schussrichtung nebeneinander liegende und zwei in Kettrichtung nacheinander liegende Zellen. Die Fig. 7 zeigt ein Beispiel eines kleinsten Bindungsrapports. Der Bindungsrapport umfasst in der Kettfadenlinie 1 eine erste Zelle nach Fig. 3 und in der Kettrichtung nachfolgend eine zweite Zelle mit einem oben liegenden weissen Kettfaden, welcher die Schussfäden rot R, grün G, blau B und gelb Y abdeckt und bindet und in der zweiten Kettfadenlinie eine zweite Zelle mit einem oben liegenden weissen Kettfaden, welcher die Schussfäden rot R, grün G, blau B und gelb Y abdeckt und bindet und in Kettrichtung nachfolgend eine erste Zelle nach Fig. 3. Mit diesem Bindungsrapport wird ein hellroter Farbeindruck erzeugt. Es ist für den Fachmann selbstverständlich, dass gleich und unterschiedliche Bindungsrapporte beliebig zusammengestellt und vervielfacht werden können.

Es wird auf die Fig. 8 Bezug genommen. Die Fig. 8 zeigt zwei Bindungsrapporte I, II mit einer Flottungslänge des Schussfadens über drei Kettfäden, welche dem (3-1)-Körper entsprechen. Der Rapport I gilt für einen hellroten Farbeindruck und der Rapport II für einen dunkelroten Farbeindruck. Nachfolgend wird lediglich auf den Rapport I eingegangen. Der Rapport umfasst vier Kettfadenlinien 1 bis 4 und sechzehn Schussfäden. Nach diesem Rapport wird in einem ersten Schritt bei tief liegenden Kettfäden der Kettfadenlinien 1 bis 3 und in das Hochfach gehobenen weissen Kettfaden in der Kettfadenlinie 4 ein roter Schussfaden R eingetragen. In einem zweiten Schritt werden die weissen Kettfäden der Kettfadenlinien 1 bis 3 in das Hochfach gehoben. In einem dritten Schritt werden ein grüner Schussfaden G, ein blauer Schussfaden B und ein gelber Schussfaden Y nacheinander in das Fach eingetragen. In einem vierten Schritt wird bei in das Hochfach gehobenen Kettfaden in der Kettfadenlinie 1 und tief liegenden Kettfäden in den Kettfadenlinien 2 bis 4 ein roter Schussfaden R eingetragen. In einem fünften Schritt werden die weissen Kettfäden der Kettfadenlinien 2 bis 4 in das Hochfach gehoben. In einem sechsten Schritt wird ein grüner Schussfaden G, ein blauer Schussfaden B und ein gelber Schussfaden Y in das Fach eingetragen. In einem siebenten Schritt wird bei in das Hochfach gehobenen Kettfaden in der Kettfadenlinie 2 und bei tief liegenden Kettfäden in den Kettfadenlinien 1, 3 und 4 ein roter Schussfaden R eingetragen. In einem achten Schritt werden die weissen Kettfäden der

Kettfadenlinien 1, 3 und 4 in das Hochfach gehoben. In einem neunten Schritt werden ein grüner Schussfaden G, ein blauer Schussfaden B und ein gelber Schussfaden Y in das Fach eingetragen. In einem zehnten Schritt wird bei in das Hochfach gehobenen Kettfaden in der Kettfadenlinie 3 und bei tief liegenden Kettfäden in den Kettfadenlinien 1, 2 und 4 ein roter Schussfaden R eingetragen. In einem elften Schritt werden die weissen Kettfäden der Kettfadenlinien 1, 2 und 4 in das Hochfach gehoben. In einem zwölften Schritt werden ein grüner Schussfaden G, ein blauer Schussfaden B und ein gelber Schussfaden Y in das Fach eingetragen. Der Rapport II unterscheidet sich lediglich dadurch, dass anstelle der weissen Schussfäden jeweils die schwarzen Schussfäden in das Hochfach gehoben werden.

Die Fig. 9 zeigt die Vorderseite eines Gewebeabschnittes, welches nach dem vorstehend beschriebenen Rapporten gewoben wurde.

Die Fig. 10 zeigt Schnitte entlang einer Kettfadenlinie mit unterschiedlichen Abbindungen der Schussfäden. Die Darstellungen sind selbsterklärend und werden daher nicht beschrieben.

Mit dem Erfindungsgemässen Verfahren können in den Zellen durch entsprechende Bindung der Schussfäden mit einem weissen Kettfaden (Fig.11a) bzw. einem schwarzen Kettfaden (Fig. 11b) achtundzwanzig Farbeindrücke erzeugt werden. Diese Farbeindrücke werden mit einem Code versehen. Die Figuren 11a und 11b zeigen eine codierte Farbskala.

Diese Farben ergeben sich bei einer Flottungslänge des Schussfadens über einen Kettfaden. Die Flottungslänge des Schussfadens kann sich gesamthaft über bis zu sieben Kettfadenlinien erstrecken. Die Intensität des Farbeindruckes wird durch die Flottungslänge und die Farbe der Kettfäden bestimmt, d.h. bei zwei Kettfäden ergeben sich achtundzwanzig Intensitäten. Daraus ergeben sich gesamthaft hundertsechsundneunzig Farbeindrücke und zwar aus dem Produkt Anzahl der Farben multipliziert mit der Anzahl der Intensitäten und der Anzahl der Kettfäden (14 x 7 x 2 = 196).

Bei einer anderen Ausführung des Verfahrens werden sechs Schussfäden in den Farben rot R, grün G, blau B, gelb Y, schwarz BL und weiss W eingetragen. Dies hat den Vorteil, dass die Anzahl der Farbeindrücke weiter erhöht wird.

Die Figuren 12a und 12b zeigen eine codierte Farbskala.

## Patentansprüche

1. Verfahren zur Herstellung von farbig gemusterten textilen Flächengebilden in der Gewebetechnik mit Kettfäden, die ein Webfach bilden und Schussfäden, **dadurch gekenntzeichnet, dass** mindestens vier Schussfäden mit unterschiedlicher Basisfarbe in einer bestimmten, gleichbleibenden Reihenfolge eingetragen werden, derart, dass zusammen mit mindestens einem Kettfaden eine konstante Zelle gebildet wird und dass die Schussfäden mit dem Kettfaden in der Zelle abgebunden werden können, derart, dass eine Farbzelle mit einem bestimmten Farbeindruck erzeugt wird.

2. Verfahren nach Anspruch 1, **dadurch gekennzeichnet, dass** die Schussfäden in einer wählbaren Reihenfolge angewendet werden.

3. Verfahren nach Anspruch 1 oder 2, **dadurch gekennzeichnet, dass** Schussfäden in den Basisfarben rot (R), grün (G), blau (B) und gelb (Y) angewendet werden.

4. Verfahren nach Anspruch 1, **dadurch gekennzeichnet, dass** die Schussfäden in der Reihenfolge rot (R), grün (G), blau (B) und gelb (Y) angewendet werden.

5. Verfahren nach einem der Ansprüche 2 bis 4, **dadurch gekennzeichnet, dass** in Kombination mit einem Kettfaden bestimmter Farbe in der Zelle bis zu vierzehn Farbeindrücke erzeugt werden.

6. Verfahren nach Anspruch 1 oder 2, **dadurch gekennzeichnet, dass** sechs Schussfäden mit unterschiedlicher Basisfarbe eingetragen werden.

7. Verfahren nach Anspruch 1 oder 6, **dadurch gekennzeichnet, dass** ein Kettfadenpaar in unterschiedlichen Farben verwendet wird, wobei jeder Kettfaden wahlweise zur Abbindung angewendet wird.

8. Verfahren nach Anspruch 5 oder 7, **dadurch gekennzeichnet, dass** ein Kettfadenpaar in den Farben schwarz und weiss verwendet wird und dass ein Kettfaden zur Bindung der Zelle ausgewählt wird, derart, dass die Farbintensität der Zelle verändert wird.

9. Verfahren nach Anspruch 5 oder 7, **dadurch gekennzeichnet, dass** beim Fachwechsel das Kettfadenpaar entlang einer Kettfadenlinie bewegt wird.

10. Verfahren nach einem der vorangehenden Ansprüche,
**dadurch gekennzeichnet, dass** ein erster Bindungsrapport erstellt wird, der zwei in Schussrichtung nebeneinander liegende Zellen und zwei in Kettrichtung nacheinander liegende Zellen umfasst.

11. Verfahren nach einem der vorangehenden Ansprüche,
**dadurch gekennzeichnet, dass** mehrere Zellen zu einem zweiten Bindungsrapport kombiniert werden, derart, dass besondere Schussfaden - Flottungslängen erzeugt werden und eine gewünschte Farbintensität erzielt wird.

12. Verfahren nach Anspruch 11, **dadurch gekennzeichnet, dass** die Schussfadenflottungslänge auf zwanzig Kettfäden begrenzt wird.

13. Verfahren nach einem der vorangehenden Ansprüche,
**dadurch gekennzeichnet, dass** in der Farbzelle eine konstante Schussdichte vorgesehen wird.

14. Verfahren nach einem der vorangehenden Ansprüche,
**dadurch gekennzeichnet, dass** für mindestens einen Schussfaden einer Farbzelle eine andere Schussdichte vorgesehen wird.

15. Verfahren nach Anspruch 1,5,6,7,8,9,10,11 oder 12
**dadurch gekennzeichnet, dass** ein Code für jeden Farbeindruck festgelegt wird und dass die Code in einer Farbskala abgelegt werden.

16. Verfahren nach einem der vorangehenden Ansprüche, **gekennzeichnet durch** die Verwendung einer Webmaschine mit einer Jacquardmaschine und/oder einer CAD-Anlage.

17. Verfahren nach einem der vorangehenden Ansprüche, **gekennzeichnet durch** die Herstellung eines farbig gemustertes Gewebes für Etiketten, Krawattenstoff, Kleiderstoff, Möbelstoff und dergleichen

## Claims

1. Method for the manufacture of colored, patterned areal textile structures using weaving technology with warp threads which form a shed and weft threads, **characterized in that** at least four weft threads of different base color are inserted in a specific constant sequence such that a constant cell is formed with at least one warp thread and **in that** the weft threads can be tied in the cell with the warp thread such that a color cell with a specific color impression is produced.

2. Method in accordance with claim 1, **characterized in that** the weft threads are used in a selectable sequence.

3. Method in accordance with claim 1 or 2, **characterized in that** weft threads are used in the base colors red (R) , green (G), blue (B), and yellow (Y).

4. Method in accordance with claim 1, **characterized in that** the weft threads are used in the sequence red (R), green (G), blue (B), and yellow (Y).

5. Method in accordance with one of the claim 2 to 4, **characterized in that** in combination with a warp thread of a specific color up to 14 color impressions are produced in the cell.

6. Method in accordance with claim 1 or 2, **characterized in that** six weft threads of different base color are inserted.

7. Method in accordance with claim 1 or 6, **characterized in that** a warp thread pair in different colors is used, with each warp thread being selectively used for the tying in.

8. Method in accordance with claim 5 or 7, **characterized in that** a warp thread pair is used in the colors black and white and **in that** a warp thread is selected for the weaving of the cell such that the color intensity of the cell is changed.

9. Method in accordance with claim 5 or 7, **characterized in that**, on the changing of the shed, the warp thread pair is moved along a warp thread line.

10. Method in accordance with one of the preceding claims, **characterized in that** a first weave repeat is produced which includes two cells lying alongside one another in the weft direction and two cells lying after one another in the warp direction.

11. Method in accordance with one of the preceding claims, **characterized in that** a plurality of cells are combined into a second weave repeat such that special weft thread float lengths are produced and a desired color intensity is achieved.

12. Method in accordance with claim 11, **characterized in that** the weft thread float length is restricted to twenty warp threads.

13. Method in accordance with one of the preceding claims, **characterized in that** a constant weft density is provided in the color cell.

14. Method in accordance with one of the preceding claims, **characterized in that** a different weft density is provided for at least one weft thread of a color cell.

15. Method in accordance with claim 1,5,6,7,8,9,10,11 or 12, **characterized in that** a code is specified for each color impression and **in that** the codes are stored in a color scale.

16. System for carrying out the method in accordance with one of the preceding claims, **characterized by** a loom with a Jacquard machine and/or a CAD system.

17. Textiles manufactured in accordance with the method, **characterized by** a colored patterned fabric for labels, tie material, dress material, upholstery material and the like.

## Revendications

1. Procédé de fabrication d'articles textiles plats à dessins colorés en technique de tissage comportant des fils de chaîne formant une foule et des fils de trames,
**caractérisé en ce qu'**
on introduit au moins quatre fils de trame avec une couleur de base différente dans un certain ordre, constant, de façon à former une cellule constante avec au moins un fil de chaîne, et
on noue les fils de trame aux fils de chaîne dans la cellule de façon à obtenir une cellule colorée donnant une certaine impression de couleur.

2. Procédé selon la revendication 1,
**caractérisé en ce qu'**
on applique les fils de trame dans un ordre sélectionné.

3. Procédé selon la revendication 1 ou 2,
**caractérisé en ce qu'**
on utilise des fils de trame ayant des couleurs de base rouge (R), vert (G), bleu (B) et jaune (Y).

4. Procédé selon la revendication 1,
**caractérisé en ce qu'**
on applique les fils de trame dans l'ordre suivant rouge (R), vert (G), bleu (B) et jaune (Y).

5. Procédé selon l'une des revendications 2 à 4,
**caractérisé en ce que**
en combinaison avec des fils de chaîne d'une certaine couleur, on forme jusqu'à quatorze impressions de couleur dans la cellule.

6. Procédé selon la revendication 1 ou 2,
**caractérisé en ce qu'**
on introduit six fils de trame avec une couleur de base différente.

7. Procédé selon la revendication 1 ou 6,
**caractérisé en ce qu'**
on utilise une paire de fils de chaîne de couleurs différentes et chaque fil de chaîne est utilisé au choix pour nouer.

8. Procédé selon la revendication 5 ou 7,
**caractérisé en ce qu'**
on utilise une paire de fils de chaîne de couleurs noir et blanc et on sélectionne un fil de chaîne pour nouer la cellule de façon à modifier l'intensité de la couleur de la cellule.

9. Procédé selon les revendications 5 ou 7,
**caractérisé en ce qu'**
en cas de changement de foule, la paire de fils de chaîne est déplacée le long d'une ligne de fils de chaîne.

10. Procédé selon l'une des revendications précédentes,
**caractérisé en ce qu'**
on établit un premier rapport de nouage comprenant deux cellules juxtaposées dans la direction de la trame et deux cellules juxtaposées dans la direction de la chaîne.

11. Procédé selon l'une des revendications précédentes,
**caractérisé en ce que**
l'on combine plusieurs cellules suivant un second rapport de nouage de façon à générer des longueurs particulières de flottement de fil de trame et obtenir une intensité de couleur souhaitée.

12. Procédé selon la revendication 11,
**caractérisé en ce qu'**
on limite la longueur de flottement des fils de trame à vingt fils de chaîne.

13. Procédé selon l'une des revendications précédentes,
**caractérisé en ce qu'**
on réalise une densité de trame constante dans la cellule de couleur.

14. Procédé selon l'une des revendications précédentes,
**caractérisé en ce que**
on prévoit une autre densité de trame, pour au moins un fil de trame d'une cellule de couleur.

15. Procédé selon les revendications 1, 5, 6, 7, 8, 9, 10, 11 ou 12,
**caractérisé en ce qu'**
on fixe un code pour chaque impression de couleur et on enregistre le code dans une échelle de couleur.

16. Procédé selon l'une des revendications précédentes,
**caractérisé en ce qu'**
on utilise un métier à tisser Jacquard et/ou une installation CAO.

17. Procédé selon l'une des revendications précédentes,
**caractérisé en ce qu'**
on réalise un tissu à motifs en couleurs pour des étiquettes, des tissus de cravate, des tissus d'habillage, des tissus d'ameublement ou analogues.
